# NEUE EUROPÄISCHE PATENTSCHRIFT

(11) **EP 1 062 005 B3**
(45) Veröffentlichungstag und Bekanntmachung des Hinweises auf die Entscheidung über den Einspruch: **28.03.2007**
(45) Hinweis auf die Patenterteilung: 03.09.2003
(21) Anmeldenummer: 99907555.9
(22) Anmeldetag: 17.02.1999
(51) Int. Cl.: A62C 39/00

(54) **INERTISIERUNGSVERFAHREN ZUR BRANDVERHÜTUNG UND -LÖSCHUNG IN GESCHLOSSENEN RÄUMEN**
INERTING METHOD FOR PREVENTING AND EXTINGUISHING FIRES IN ENCLOSED SPACES
PROCEDE D'INERTISATION POUR LA PREVENTION ET L'EXTINCTION DES INCENDIES DANS DES LOCAUX FERMES

(30) Priorität: 18.03.1998 DE 19811851
(43) Veröffentlichungstag der Anmeldung: 27.12.2000
(73) Patentinhaber: Wagner Group GmbH, 30853 Langenhagen (DE)
(72) Erfinder: WAGNER, Ernst, Werner, D-29308 Winsen (DE); Schütte, Volker Dr., 30900 Wedemark (DE)
(74) Vertreter: Rupprecht, Kay
(86) Internationale Anmeldenummer: PCT/EP1999/001021
(87) Internationale Veröffentlichungsnummer: WO 1999/047210

(56) Entgegenhaltungen:
- WO-A-95/13044
- WO-A-97/03631
- GB-A- 2 090 736
- US-A- 3 438 445
- US-A- 3 830 307
- US-A- 4 807 706
- "CONSTANT INERT NITROGEN FIRE SUPPRESSION" IBM TECHNICAL DISCLOSURE BULLETIN, Bd. 38, Nr. 4, 1. April 1995 (1995-04-01), Seiten 455-459, XP000516216 ISSN: 0018-8689
- PATENT ABSTRACTS OF JAPAN vol. 099, no. 001, 29. Januar 1999 (1999-01-29) & JP 10 263109 A (NOHMI BOSAI LTD), 6. Oktober 1998 (1998-10-06)
- PATENT ABSTRACTS OF JAPAN vol. 096, no. 010, 31. Oktober 1996 (1996-10-31) & JP 08 141102 A (KOATSU:KK), 4. Juni 1996 (1996-06-04)
- Fire International, August/September 1994, Anzeige von "Inergen"
- "Lagern ohne Risiko. Vorbeugender Brandschutz durch Dauer-Inertisierung mit Stickstoff", Dipl.-Ing. Joachim Bosch, gas aktuell 56, Seiten 18-22, ohne Angabe zum Veröffentlichungsdatum.
- "Vorbeugen ist besser. Alternativer Brandschutz für unbemannte Lagerräume", Ulrich Lenhard, Der Betriebsleiter 11/98, Seiten 16,17(?), 18
- "Gehen Sie kein Risiko ein! Vorbeugender Brandschutz in Lagergebäuden durch eine N2-Dauerinertisierung", Dipl.-Ing. Joachim Bosch, Seiten 1-7, ohne Angabe zu Art und Datum der öffentlichen Zugänglichkeit, Fussnote auf Seite 1: "Bosch BI.Z 07.04.1998"
- "Stellungnahme zum Arbeits-und Gesundheitsschutz beim Betreten und Aufenthalt von Personen in Bereichen mit ständig abgesenkter Sauerstoffkonzentration", Fachausschuss Nahrungs-und Genussmittel der Berufsgenossenschaftlichen Zentrale für Sichereit und Gesundheit, Januar 2005

## Beschreibung

Die vorliegende Erfindung betrifft ein Inertisierungsverfahren zur Minderung des Risikos und zum Löschen von Bränden in geschlossenen Räumen sowie eine Vorrichtung zur Durchführung des Verfahrens.

Es ist bekannt, in geschlossenen Räumen, die nur gelegentlich von Mensch oder Tier betreten werden und deren Einrichtungen sensibel auf Wassereinwirkung reagieren, der Brandgefahr dadurch zu begegnen, daß die Sauerstoffkonzentration in dem betroffenen Bereich auf einen Wert von im Mittel etwa 12 % abgesenkt wird. Bei dieser Sauerstoffkonzentration können die meisten brennbaren Materialien nicht mehr brennen. Haupteinsatzgeblete sind EDV-Bereiche, elektrische Schalt- und Verteilerräume, umschlossene Einrichtungen sowie Lagerbereiche mit hochwertigen Wirtschaftsgütern. Die bei diesem Verfahren resultierende Löschwirkung beruht auf dem Prinzip der Sauerstoff-Verdrängung. Die normale Umgebungsluft besteht bekanntlich zu 21 % aus Sauerstoff, zu 78 % aus Stickstoff und 1 % aus sonstigen Gasen. Zum Löschen wird durch Einleiten von reinem Stickstoff die Stickstoffkonzentration in dem betreffenden Raum weiter erhöht und damit der Sauerstoffanteil verringert. Es ist bekannt, daß eine Löschwirkung einsetzt, wenn der Sauerstoffanteil unter 15 Vol.-% absinkt. Abhängig von den in dem betreffenden Raum vorhandenen brennbaren Materialien kann ein weiteres Absenken des Sauerstoffanteils auf die genannten 12 Vol.-% erforderlich sein.

Bei dieser "Inertgaslöschtechnik", wie das Fluten eines brandgefährdeten oder in Brand befindlichen Raumes durch Sauerstoff verdrängende Gase wie Kohlendioxyd, Stickstoff, Edelgase und Gemische daraus genannt wird, werden die Sauerstoff verdrängenden Gase in der Regel in speziellen Nebenräumen in Stahlflaschen komprimiert gelagert. Im Bedarfsfall wird dann das Gas über Rohrleitungssysteme und entsprechende Austrittsdüsen in den betreffenden Raum geleitet. Das Löschen mittels Inertgastechnik bringt jedoch gewisse Probleme mit sich und weist in Bezug auf die Raumgröße klare Grenzen auf. Bei großen Räumen, beispielsweise mit einer Grundfläche von 20 " 50 m und 6,5 m Höhe ergibt sich ein Rauminhalt von 6500 m³. Als Stahlflaschen kommen standardmäßig solche mit einem Fassungsvermögen von 80 1 zur Anwendung. Bei Inertgaslöschanlagen werden diese mit einem Druck von 200 bar gefüllt, was wegen der Grenzbelastbarkeit der zur Verfügung stehenden Armaturen die derzeit obere gängige Größe ist. Bei 200 bar Flaschendruck fassen 80 1 zum Beispiel 18,3 kg Stickstoff, was dann 16 m³ Stickstoff im entspannten Zustand bei 1 bar Umgebungsdruck ergibt. Um den vorgenannten Raum mit 6500 m³ Rauminhalt mit Inertgas zu fluten, wäre dann etwa der Inhalt von 300 Stahlflaschen erforderlich. Eine solche Flasche wiegt gefüllt ca. 100 kg, was bei 300 Flaschen ein Gewicht von 30 t ausmachen würde. Hinzu käme noch das Gewicht der Rohre und der Armaturen, so daß sehr hohe Anforderungen an die Traglastfähigkeit der Lagerräume gestellt werden müßten. Darüber hinaus würde eine große Stellfläche für eine solche Anzahl von Flaschen benötigt. Somit ist deutlich, daß die Inertgaslöschtechnik bei größeren Räumen auf Probleme der Lagerfähigkeit und der Tragfähigkeit der Lagerräume stößt. Die Flaschen in einem Kellerraum zu lagern, ist auch keine zufriedenstellende Lösung, wenngleich dort die Tragfähigkeit keine Rolle spielt. Aus dem Keller heraus müßten lange Rohrleitungen in die oberen Etagen verlegt werden, was einen zusätzlichen und nachträglich häufig gar nicht zu bewältigenden Bauaufwand bedeuten würde und darüber hinaus die Einströmzeit des Inertgases unangemessen verlängert.

Die US-A-3 830 307 offenbart eine Vorrichtung zum Löschen von Bränden in geschlossenen Räumlichkeiten, mit einer Branderkennungsvorrichtung zum Detektieren einer Brandkenngröße in der Raumluft, und mit einem Behälter mit flüssigem odergasförmigen Stickstoff als Inertgas. Dieses wird über eine Rohrleitung in den zu überwachenden Raum geleitet, wobei der Stickstoff in der Form von feinverteilten Tropfen durch eine Düse in den Raum gelangt und der Sauerstoffgehalt rasch auf ein bestimmtes Vollinertisierungsniveau abgesenkt wird. Dabei wird auch vorgeschlagen, zur Prävention den Sauerstoffgehalt auf 11 Vol.-% zu reduzieren.

Als Aufgabe der vorliegenden Erfindung wurde es angesehen, ein Inertisierungsverfahren zur Minderung des Risikos von Bränden und zum Löschen von Bränden in geschlossenen Räumen anzugeben, welches ein effektives Löschen eines Brandes bei möglichst geringer Lagerkapazität für die Inertgasflaschen ermöglicht.

Diese Aufgabe wird durch ein Intertisierungsverfahren der eingangs genannten Art mit folgenden Verfahrensschritten gelöst: Zunächst wird der Sauerstoffgehalt in dem umschlossenen Raum auf ein bestimmtes Grundinertisierungsniveau von beispielsweise 16 % abgesenkt, und im Fall eines Brandes wird der Sauerstoffgehalt auf ein bestimmtes Vollinertisierungsniveau weiter auf beispielsweise 12 Vol.-% oder darunter abgesenkt. Ein Grundinertisierungsniveau von 16Vol.-% Sauerstoffkonzentration bedeutet keinerlei Gefährdung von Personen oder Tieren, so daß diese den Raum immer noch problemlos betreten können. Das Vollinertiserungsnⁱveau kann entweder nachts eingestellt werden, wenn keine Personen oder Tiere den betreffenden Raum betreten, oder aber direkt als Reaktion auf einen gemeldeten Brand. Bei 12 Vol.-% Sauerstoffkonzentration ist die Entflammbarkeit der meisten Materialien bereits soweit herabgesetzt, daß sich diese nicht mehr entzünden können.

Die Vorteile des erfindungsgemäßen Verfahrens liegen insbesondere darin, daß die Anzahl der im Brandfall benötigten Behälter für die Sauerstoff verdrängenden Inertgase deutlich reduziert wird. Dadurch verringern sich die Gesamtkosten der Brandverhütungs- und Brandlöschanlage erheblich. Darüber hinaus ist baulich eine kleinere Druckentlastungsvorrichtung erforderlich, da im Brandfall nur ein geringeres Gasvolumen innerhalb der kurzen zur Verfügung stehenden Zeit einströmen muß, für das baulich eine Entlastung vorgesehen werden muß.

Die vorstehend genannte Aufgabe wird ferner durch eine Vorrichtung zur Durchführung dieses Verfahrens gelöst, die zunächst folgende Bauteile aufweist: Eine Sauerstoffmeßvorrichtung in dem zu überwachenden Raum; eine erste Anlage zur Produktion des Sauerstoff verdrängenden Gases oder zur Entnahme von Sauerstoff aus dem zu überwachenden Raum; eine zweite Anlage zum plötzlichen Einleiten eines Sauerstoff verdrängenden Gases in den zu überwachenden Raum; und eine Branderkennungsvorrichtung zum Detektieren einer Brandkenngröße in der Raumluft. Zur Lösung der gestellten Aufgabe ist eine Steuerung vorgesehen, die in Abhängigkeit des Sauerstoffgehalts der Raumluft des zu überwachenden Raumes ein Grundinertisierungssignal an die erste Anlage zur Produktion des Sauerstoff verdrängenden Gases oder zur Entnahme des Sauerstoffs abgibt, und die in Abhängigkeit eines Detektionssignals von der Branderkennungsvorrichtung ein Vollinertisierungssignal an die zweite Anlage abgibt.

Diese erfindungsgemäße Vorrichtung verwirklicht in idealer Weise die Verbindung des erfindungsgemäßen Verfahrens mit einer Branderkennungsvorrichtung. Die erfindungsgemäße Steuerung zur Abgabe des Grundinertisierungssignals und des Vollinertisierungssignals berücksichtigt dabei die besonderen Gegebenheiten des zu überwachenden Raumes, dessen Grundinertisierungsniveau nach Größe und Art des Raumes vorher berechnet wurde.

Vorteilhafte Weiterbildungen des Verfahrens sind in den Unteransprüchen 2-7 und 11 angegeben, und zur Vorrichtung in den Ansprüchen 9,10 und 12.

Vorzugsweise enthält das Inertisierungsverfahren die folgenden weiteren 2 Verfahrensschritte, welche vor dem 1. Verfahrensschritt, der Absenkung des Sauerstoffgehalts auf ein bestimmtes Grundinertisierungsniveau, durchgeführt werden: Nach dieser Weiterbildung wird zunächst der Sauerstoffgehalt in dem zu überwachenden Raum gemessen und danach erfolgt in einem zweiten Verfahrensschritt die Absenkung auf das Grundinertisierungsniveau in Abhängigkeit des Sauerstoff-Meßwertes. Somit paßt sich das Inertisierungsverfahren an gewisse Leckagen des Raumes an, indem eine klassische Regelung des Sauerstoffgehalts in dem zu überwachenden Raum erfolgt.

Insbesondere ist ein Detektor für Brandkenngrößen in das Verfahren integriert, der im Brandfall ein Signal für die Vollinertisierung abgibt.

Hierbei werden der Raumluft in dem zu überwachenden Raum vor der Absenkung auf ein bestimmtes Vollinertisierungsniveau ständig repräsentative Luftproben entnommen, die einem Detektorfür Brandkenngrößen zugeführt werden, der im Brandfall ein Signal für die Vollinertisierung abgibt. Dieser Aspekt ist die verfahrenstechnische Umsetzung der Verbindung einer bekannten aspirativen Branderkennungsvorrichtung mit der Inertgaslöschtechnik. Hierbei wird unter einer aspirativen Branderkennungsvorrichtung eine Branderkennungsvorrichtung verstanden, die über ein Rohrleitungs- oder Kanalsystem an einer Vielzahl von Stellen eine repräsentative Teilmenge der Raumluft aktiv ansaugt und diese Teilmenge dann einer Meßkammer mit einem Detektor zum Erfassen einer Brandkenngröße zuleitet.

Unter dem Begriff "Brandkenngröße" werden physikalische Größen verstanden, die in der Umgebung eines Entstehungsbrandes meßbaren Veränderungen unterliegen, zum Beispiel die Umgebungstemperatur, der Feststoff- oder Flüssigkeits- oder Gasanteil in der Umgebungsluft (Bildung von Rauch in Form von Partikeln oder Aerosolen oder Dampf) oder die Umgebungsstrahlung.

Das Verfahren läßt sich in besonders vorteilhafter Weise durchführen, wenn das Grundinertisierungsniveau durch maschinelle Produktion und nachfolgende Einleitung von Sauerstoff verdrängenden Gasen oder aber durch eine maschinelle Sauerstoffentnahme erfolgt. Das ist insofern machbar, als zur Absenkung auf das Grundinertisierungsniveau mehr Zeit zur Verfügung steht, so daß eine allmähliche Reduzierung des Sauerstoffgehalts in dem entsprechenden Raum durch eine Maschine ausreicht. Demgegenüber ist für das rasche Erreichen des Vollinertisierungsniveaus vorzugsweise ein Einleiten von Sauerstoff verdrängenden Gasen in den umschlossenen Raum vorgesehen, wobei hier grundsätzlich alle Inertgase verwendet werden können. Diese können in vorteilhafter Weise in Gasbehältern bereitgestellt werden, da selbst bei größeren Räumen das zu füllende Volumen zwischen dem Grundinertisierungsniveau und dem Vollinertisierungsniveau keine Probleme mehr bereitet. Darüber hinaus ist eine maschinelle Produktion von Sauerstoff verdrängenden Gasen, beispielsweise durch eine Stickstoffmaschine, von großem Vorteil, da damit auch die Gasbehälter, die für die Vollinertisierung zuständig sind, nach Benutzung wieder aufgefüllt werden können.

Schließlich ist vorzugsweise vorgesehen, daß das Einleiten der Sauerstoff verdrängenden Gase in Abhängigkeit des in dem geschlossenen Raum gemessenen Sauerstoffgehalts erfolgt. Dadurch wird erreicht, daß immer nur die für die Vollinertisierung erforderliche Gasmenge zugeführt wird.

Es wurde bereits erwähnt, daß einer der Vorteile des erfindungsgemäßen Verfahrens darin zu sehen ist, daß es sich mit den bekannten Branderkennungsvorrichtungen kombinieren läßt. Bei sogenannten aspirativen Branderkennungsvorrichtungen ist eine ständige Kontrolle der Strömungsgeschwindigkeit der angesaugten repräsentativen Luftteilmengen erforderlich. Gemäß einer Weiterbildung der erfindungsgemäßen Vorrichtung ist vorgesehen, daß die Sauerstoffmeßvorrichtung zur Durchführung des Verfahrens in dem Detektorgehäuse der Branderkennungsvorrichtung integriert ist, wo auch die Luftstromüberwachungsvorrichtung angeordnet ist.

Vorzugsweise erfolgt die Produktion der Sauerstoff verdrängenden Gase zum Erreichen des Grundinertisierungsniveaus maschinell durch eine Stickstoffmaschine oder dergleichen. Es wurde bereits erwähnt, daß damit in vorteilhafter Weise auch die für die Vollinertisierung zuständigen Gasbehälterwiederbefülltwerden können, sollten sie einmal entleert worden sein.

Im folgenden wird das erfindungsgemäße Verfahren anhand eines Flußdiagramms näher erläutert.

Zu Überwachen ist ein geschlossener Raum mit normaler Raumluft mit dem üblichen Sauerstoffanteil von 21 Vol.-%. Um das Risiko eines Brandes zu mindern, wird der Sauerstoffgehalt in dem umschlossenen Raum durch Einleiten von Stickstoff aus einer Stickstoffmaschine auf ein bestimmtes Grundinertisierungsniveau abgesenkt. Vor und gleichzeitig mit der Absenkung auf das Grundintertisierungsniveau wird der Sauerstoffgehalt in dem zu überwachenden Raum ständig gemessen. Die Sollvorgabe wurde anhand der Eigenschaften des Raumes und seiner Bestückung mit EDV-Geräten und dergleichen vorher berechnet. Eine aspirative Branderkennungsvorrichtung, die miteinem DetektorfürBrandkenngrößen ausgerüstet ist, saugt überein Rohrleitungs- oder Kanalsystem ständig repräsentative Teilmengen der Raumluft an und führt diese Teilmengen dem Detektor für die Brandkenngrößen zu. Wird eine Brandkenngröße detektiert und mit den üblichen Sicherheitsschleifen auf einen Brand erkannt, so wird der Raum rasch aus Stahlflaschen mit Stickstoff geflutet, bis eine gewünschte Sauerstoffkonzentration erreicht ist. Diese wurde vorher anhand der in dem Raum befindlichen brennbaren Materialien bestimmt.

Solange kein Brand vorliegt, wird mit der Sauerstoffmeßvorrichtung ständig überprüft, ob ein unterer Schwellwert einer gesundheitsgefährdenden Sauerstoffkonzentration erreicht ist. Ist dies noch nicht der Fall, erhält die Stickstoffmaschine weiterhin das Grundinertisierungssignal und flutet den Raum weiter mit Stickstoff. Istdergesundheitsgefährdende Schwellwert erreicht, erfolgt eine Abfrage der Vorgabe, ob die Konditionen für einen Nachtbetrieb oder die Konditionen für einen Tagbetrieb hergestellt werden sollen. Soll der Raum nicht mehr durch Personen oder Tiere betreten werden, wird das Vollinertisierungssignal an die Stickstoffmaschine abgegeben, woraufhin in Abhängigkeit des gemessenen Sauerstoffgehalts eine weitere Sauerstoffverdrängung erfolgt, bis die für den Raum und die darin enthaltenen Materialien vorgegebene löschfähige Konzentration erreicht ist. Soll der Raum jedoch noch betreten werden, wird mit Hilfe der Sauerstoffmeßvorrichtung die Sauerstoffkonzentration auf einem nicht gesundheitsgefährdenden Wert von etwa 16 % gehalten.

## Patentansprüche

1. Inertisierungsverfahren zur Minderung des Risikos und zum Löschen von Bränden in geschlossenen Räumen, mit folgenden Verfahrensschritten:
a) der Sauerstoffgehalt in dem umschlossenen Raum wird auf ein bestimmtes Grundinertisierungsniveau abgesenkt; und
b) im Fall eines Brandes wird der Sauerstoffgehalt von dem Grundinertisierungsniveau rasch auf ein bestimmtes Vollinertisierungsniveau weiter abgesenkt,
**gekennzeichnet durch**
folgenden weiteren Verfahrensschritt vor Verfahrensschritt b):
b1) der Raumluft in dem zu überwachenden Raum werden ständig repräsentative Luftproben entnommen, die einem Detektor für Brandkenngrößen zugeführt werden, der im Brandfall ein Signal für die Vollinertisierung abgibt.

2. Verfahren nach Anspruch 1,
**gekennzeichnet durch**
folgende zusätzliche Verfahrensschritte vor Verfahrensschritt a):
a1) der Sauerstoffgehalt in dem zu überwachenden Raum wird gemessen;
a2) die Absenkung auf das Grundinertisierungsniveau erfolgt in Abhängigkeit des Sauerstoff-Messwertes.

3. Verfahren nach Anspruch 1 oder 2,
**dadurch gekennzeichnet, dass**
das Absenken und das Halten des gewünschten Grundinertisierungsniveaus durch Produktion und/oder Einleiten von Sauerstoff verdrängenden Gasen erfolgt.

4. Verfahren nach einem der Ansprüche 1 bis 3,
**dadurch gekennzeichnet, dass**
das Absenken und das Halten des gewünschten Grundinertisierungsniveaus durch eine Sauerstoffentnahmevorrichtung erfolgt.

5. Verfahren nach einem der Ansprüche 1 bis 4,
**dadurch gekennzeichnet, dass**
das rasche Absenken des Sauerstoffgehalts auf das Vollinertisierungsniveau durch Einleiten eines Sauerstoff verdrängenden Gases in den umschlossenen Raum erfolgt.

6. Verfahren nach Anspruch 5,
**dadurch gekennzeichnet, dass**
das Sauerstoff verdrängende Gas in Gasbehältern bereitgestellt wird.

7. Verfahren nach einem der Ansprüche 3 bis 6,
**dadurch gekennzeichnet, dass**
das Einleiten der Sauerstoff verdrängenden Gase in Abhängigkeit des gemessenen Sauerstoffgehalts erfolgt.

8. Vorrichtung zur Durchführung des Verfahrens nach einem der Ansprüche 1 bis 7, mit:
- einer Sauerstoffmessvorrichtung in dem zu überwachenden Raum;
- einer ersten Anlage zur Produktion des Sauerstoff verdrängenden Gases oder zur Entnahme von Sauerstoff aus dem zu überwachenden Raum;
- einer zweiten Anlage zum plötzlichen Einleiten eines Sauerstoff verdrängenden Gases in den zu überwachenden Raum; und
- einer Branderkennungsvorrichtung zum Detektieren einer Brandkenngröße in der Raumluft,
wobei eine Steuerung vorgesehen ist, die in Abhängigkeit des Sauerstoffgehalts der Raumluft des zu überwachenden Raumes ein Grundinertisierungssignal an die erste Anlage gibt, und die in Abhängigkeit eines Detektionssignals von der Branderkennungsvorrichtung ein Vollinertisierungssignal an die zweite Anlage gibt,
**dadurch gekennzeichnet, dass** die Branderkennungsvorrichtung eine aspirative Branderkennungsvorrichtung ist.

9. Vorrichtung nach Anspruch 8,
**dadurch gekennzeichnet, dass** die Sauerstoffmessvorrichtung in dem Detektorgehäuse der Branderkennungsvorrichtung integriert ist.

10. Vorrichtung nach Anspruch 8 oder 9,
**dadurch gekennzeichnet, dass** die Produktion der Sauerstoff verdrängenden Gase zum Erreichen des Grundinertisierungsniveaus maschinell, beispielsweise durch eine Stickstoffmaschine, erfolgt.

11. Verfahren nach einem der Ansprüche 1 bis 7,
**dadurch gekennzeichnet, dass** in Abhängigkeit der Erfordernisse, ob eine Begehbarkeit des umschlossenen Raumes durch Lebewesen möglich sein soll, und in Abhängigkeit der Erfordernisse, zu welchen Zeiten eine Begehbarkeit des umschlossenen Raumes durch Lebewesen möglich sein soll, zwischen dem Grundinertisierungsniveau und dem Vollinertisierungsniveau umgeschaltet wird, wobei das Grundinertisierungsniveau eingestellt wird, wenn eine Begehbarkeit möglich sein soll, und wobei dann das Grundinertisierungsniveau über den für die Begehbarkeit geforderten Zeitraum hinweg gehalten wird.

12. Vorrichtung nach einem der Ansprüche 8 bis 10,
**dadurch gekennzeichnet, dass**
die Steuerung zwischen den Sauerstoffgehalten des Grundinertisierungsniveaus und des Vollinertisierungsniveaus des zu überwachenden Raumes umschaltet, beispielsweise zwischen Tag- und Nachtbetrieb, unter Berücksichtigung der Erfordernisse, ob eine Begehbarkeit des Raumes durch Lebewesen möglich sein soll, wobei die Steuerung, wenn eine Begehbarkeit des Raumes möglich sein soll, den Sauerstoffgehalt auf das Grundinertisierungsniveau umschaltet und dann dieses Niveau über den geforderten Zeitraum hinweg hält.

## Claims

1. An inerting method for reducing the risk of and extinguishing fires in enclosed spaces comprising the following method steps:
a) lowering the oxygen content in the enclosed space to a specific base inerting level; and
b) rapidly reducing the oxygen content further from the base inerting level to a specific full inerting level in the event of a fire,
**characterized by**
the following additional method step prior to method step b):
b1) feeding representative air samples continually extracted from the air of the monitored space to a fire characteristics detector which emits a signal for full inerting in the event of a fire.

2. The method according to claim 1,
**characterized by**
the following additional method steps prior to method step a):
a1) measuring the oxygen content in the space being monitored;
a2) the lowering to the base inerting level ensuing as a function of the oxygen value measured.

3. The method according to claim 1 or 2,
**characterized in that**
the lowering to and maintaining of the desired base inerting level ensues by means of producing and/or introducing oxygen-displacing gas.

4. The method according to any one of claims 1 to 3,
**characterized in that**
the lowering to and maintaining of the desired base inerting level ensues by means of an oxygen extraction device.

5. The method according to any one of claims 1 to 4,
**characterized in that**
the rapid lowering of the oxygen content to the full inerting level ensues by introducing an oxygen-displacing gas into the enclosed space.

6. The method according to claim 5,
**characterized in that**
the oxygen-displacing gas is furnished in gas tanks.

7. The method according to any one of claims 3 to 6,
**characterized in that**
the introduction of the oxygen-displacing gas is contingent upon the measured oxygen content.

8. A device for realizing the method according to any one of claims 1 to 7, comprising:
- an oxygen-measuring device in the space to be monitored;
- a first system for producing the oxygen-displacing gas or for extracting oxygen from the space to be monitored;
- a second system for rapidly introducing oxygen-displacing gas into the space to be monitored;
- a fire detection device for detecting a fire characteristic in the air of the space, wherein a controller is provided which sends a base inerting signal to the first system as a function of the oxygen content in the air of the space being monitored and a full. inerting signal to the second system as a function of a detection signal from the fire detection device,
**characterized in that**
the fire detection device is an aspirative fire detection device.

9. The device according to claim 8,
**characterized in that**
the oxygen-measuring device is integrated into the detector housing of the fire detection device.

10. The device according to claim 8 or 9,
**characterized in that**
the production of the oxygen-displacing gas for attaining the base inerting level ensues mechanically, for example by means of a nitrogen machine.

11. The method according to any one of claims 1 to 7,
**characterized in that**
switching is made between the base inerting level and the full inerting level contingent upon the requirements as to whether the enclosed space is to be accessible to living creatures and contingent upon the requirements as to the point in time at which living creatures are to be granted accessibility to the enclosed space, wherein the base inerting level is set when accessibility is to be allowed and wherein said base inerting level is then maintained over the period required for accessibility.

12. The device according to any one of claims 8 to 10,
**characterized in that**
the controller switches between the oxygen content of the base inerting level and that of the full inerting level for the space being monitored, for example between day and night operation, in consideration of the requirements of whether living creatures are to be allowed access to the space, wherein the controller switches the oxygen content to the base inerting level when accessibility to the space is to be granted and then maintains this level for the required period of time.

## Revendications

1. Procédé d'inertisation pour minimiser le risque d'incendies et pour éteindre des incendies dans des locaux fermés, comprenant les étapes suivantes :
a) on réduit la teneur en oxygène dans le local fermé jusqu'à un certain niveau d'inertisation de base, et
b) en cas d'incendie, on continue à réduire rapidement la teneur en oxygène jusqu'à un certain niveau d'inertisation absolue,
**caractérisé par** l'autre étape suivante avant l'étape b) :
b1) on prélève en permanence des échantillons d'air représentatifs de l'air du local à surveiller, que l'on amène à un détecteur pour des caractéristiques d'incendie qui, en cas d'incendie, émet un signal pour l'inertisation absolue.

2. Procédé selon la revendication 1, **caractérisé par** les étapes supplémentaires suivantes avant l'étape a) :
a1) on mesure la teneur en oxygène dans le local à surveiller,
a2) la réduction au niveau d'inertisation de base s'effectue en fonction de la valeur mesurée d'oxygène.

3. Procédé selon la revendication 1 ou 2, **caractérisé en ce que** la réduction et le maintien du niveau d'inertisation de base désiré s'effectue par production et/ou introduction de gaz chassant l'oxygène.

4. Procédé selon l'une des revendications 1 à 3, **caractérisé en ce que** la réduction et le maintien du niveau d'inertisation de base désiré s'effectue par un dispositif de prélèvement d'oxygène.

5. Procédé selon l'une des revendications 1 à 4, **caractérisé en ce que** la réduction rapide de la teneur en oxygène jusqu'au niveau d'inertisation absolue s'effectue par introduction dans le local fermé d'un gaz chassant l'oxygène.

6. Procédé selon la revendication 5, **caractérisé en ce que** l'on met à disposition le gaz chassant l'oxygène dans des récipients à gaz.

7. Procédé selon l'une des revendications 3 à 6, **caractérisé en ce que** l'introduction des gaz chassant l'oxygène s'effectue en fonction de la teneur mesurée en oxygène.

8. Dispositif pour mettre en oeuvre le procédé selon l'une des revendications 1 à 7, comportant
un dispositif de mesure d'oxygène dans le local à surveiller,
une première installation pour produire le gaz chassant l'oxygène ou pour prélever de l'oxygène hors du local à surveiller,
une deuxième installation pour introduire subitement dans le local à surveiller un gaz chassant l'oxygène, et
un dispositif de reconnaissance d'incendie pour détecter une caractéristique d'incendie dans l'air du local,
dans lequel il est prévu une commande qui, en fonction de la teneur en oxygène de l'air du local à surveiller, émet un signal d'inertisation de base à la première installation, et qui, en fonction d'un signal de détection du dispositif de reconnaissance d'incendie, émet un signal d'inertisation absolue à la deuxième installation,
**caractérisé en ce que** le dispositif de reconnaissance d'incendie est un dispositif de reconnaissance d'incendie à aspiration.

9. Dispositif selon la revendication 8, **caractérisé en ce que** le dispositif de mesure d'oxygène est intégré dans le boîtier de détecteur du dispositif de reconnaissance d'incendie.

10. Dispositif selon la revendication 8 ou 9, **caractérisé en ce que** la production des gaz chassant l'oxygène pour atteindre le niveau d'inertisation de base s'effectue au moyen d'une machine, par exemple une machine de production d'azote.

11. Procédé selon l'une des revendications 1 à 7, **caractérisé en ce qu'**en fonction des nécessités, à savoir dans quelle mesure et à quel moment une accessibilité au local fermé par des êtres vivants est nécessaire, on commute entre le niveau d'inertisation de base et le niveau d'inertisation absolue, dans lequel on établit le niveau d'inertisation de base s'il s'agit de rendre accessible le local fermé par des êtres vivants, et dans lequel le niveau d'inertisation de base est alors maintenu sur la période temporelle requise pour l'accessibilité.

12. Dispositif selon l'une des revendications 8 à 10, **caractérisé en ce que** la commande commute entre les teneurs en oxygène du niveau d'inertisation de base et du niveau d'inertisation absolue du local à surveiller, par exemple entre le fonctionnement de jour et le fonctionnement de nuit, en prenant en compte les nécessités de rendre accessible le local à surveiller pour des êtres vivants, et s'il s'agit de rendre accessible le local à surveiller pour des êtres vivants, la commande commute la teneur en oxygène vers le niveau d'inertisation de base et maintient alors ce niveau sur la période temporelle requise.
